# EUROPÄISCHE PATENTSCHRIFT

(11) **EP 2 676 773 B1**
(45) Veröffentlichungstag und Bekanntmachung des Hinweises auf die Patenterteilung: **05.11.2014**
(21) Anmeldenummer: 13172395.9
(22) Anmeldetag: 18.06.2013
(51) Int. Cl.: B25C 1/04, B25C 1/06

(54) **Setzgerät und Steuerungsverfahren**
Setting device and control method
Appareil de pose et procédé de commande

(30) Priorität: 19.06.2012 DE 102012210347
(43) Veröffentlichungstag der Anmeldung: 25.12.2013
(73) Patentinhaber: HILTI Aktiengesellschaft, 9494 Schaan (LI)
(72) Erfinder: Abu Antoun, Chafic, 9470 Buchs (CH); Bruggmueller, Peter, 6719 Bludesch (AT)
(74) Vertreter: Hilti Aktiengesellschaft Corporate Intellectual Property

(56) Entgegenhaltungen:
- EP-A2- 2 036 680
- DE-A1- 3 937 794
- US-A1- 2005 194 420
- US-A1- 2007 045 377
- US-A1- 2007 059 186

## Beschreibung

### GEBIET DER ERFINDUNG

Die vorliegende Erfindung betrifft ein Setzgerät gemäß dem Oberbegriff des Anspruchs 1 zum Setzen von Befestigungsmitteln, wie Nägeln, Nieten, Stiften, Ankern, Klammern oder anderen, vorzugsweise stiftförmigen, Befestigungselementen. Ferner betrifft die Erfindung ein Steuerungsverfahren gemäß dem Oberbegriff des Anspruchs 9 für ein Setzgerät.

Ein derartiges Setzgerät und ein derartiges Verfahren sind aus dem Dokument US 2007/0045377 A bekannt.

### OFFENBARUNG DER ERFINDUNG

Das erfindungsgemäße Setzgerät hat einen Stößel, der angetrieben durch Druckluft das Befestigungselement eintreibt. Eine Pumpeinrichtung erzeugt die Druckluft. Die Pumpeinrichtung hat einen Pumpzylinder, eine Pumpkolben und eine ringförmige Magnetanordnung um den Pumpzylinder. Der Pumpkolben ist in dem Pumpzylinder längs einer Achse beweglich. Ein axialer Verschluss des Pumpzylinders schließt mit dem Pumpkolben ein Pumpvolumen innerhalb des Pumpzylinders ab. Die ringförmige Magnetanordnung hat eine Magnetspule, die den Pumpzylinder umschließt und die längs der Achse wenigstens teilweise mit dem magnetisierbaren Verschluss und teilweise mit dem magnetisierbaren Pumpkolben überlappt.

Der durch den Verschluss halbseitige geschlossene Pumpzylinder bildet zusammen mit dem Pumpkolben eine linear Kolbenhubpumpe. Der Antrieb der Kolbenhubpumpe erfolgt durch die Magnetspule, welche den magnetisierbaren Pumpkolben in die Mitte der Magnetspule ziehen und dabei die Luft in dem Pumpvolumen komprimieren kann.

Die Anordnung des Verschlusses innerhalb der Magnetanordnung, vorzugsweise innerhalb der Magnetspule, erweist sich als effizient für das Komprimieren der Luft. Die notwendige Kraft zum Komprimieren der Luft steigt etwa invers zu dem sich verringernden Abstand des Pumpkolbens zu dem Verschluss. Aufgrund der Anordnung des magnetisierbaren Verschlusses innerhalb der Magnetanordnung erhöht sich die von der Magnetspule auf den Pumpkolben ausgeübte Kraft ebenfalls etwa invers zu dem Abstand zwischen Verschluss und Pumpkolben. Die Energie kann von der Magnetspule auf die Volumenarbeit des Pumpvolumens über die gesamte Bewegung des Pumpkolbens optimal übertragen werden. Der Verschluss und der Pumpkolben sind vorzugsweise aus einem weich magnetischen Material gebildet. Sobald die Magnetspule nicht bestromt ist, sind Verschluss und Pumpkolben weitgehend unpolarisiert und werden durch umgebende Streufelder depolarisiert. Ohne die Magnetspule ziehen sich der Verschluss und der Pumpkolben nicht an.

Eine Ausgestaltung sieht vor, dass der Verschluss mit wenigstens 10 % der Magnetanordnung, vorzugsweise der Magnetspule, längs der Achse überlappt. Der Pumpkolben überlappt vorzugsweise in jeder Stellung für wenigstens 10 % mit der Magnetanordnung, vorzugsweise der Magnetspule, längs der Achse.

Eine Ausgestaltung sieht vor, dass eine Druckkammer, die die von der Pumpeinrichtung erzeugte Druckluft zwischenspeichert. Die Pumpeinrichtung treibt nicht unmittelbar den Stößel an. Ein Volumen der Druckkammer ist zur Aufnahme einer Luftmenge für einen Setzvorgang oder für weniger als fünf Setzvorgänge dimensioniert. Eine von dem Pumpvolumen aufgenommene Luftmenge ist vorteilhafterweise geringer als eine für den Setzvorgang vorgesehene Luftmenge. Der Pumpkolben benötigt mehrere Hübe, bis eine für den Setzvorgang benötigte Luftmenge bereitgestellt ist.

Eine Ausgestaltung sieht vor, dass der Stößel starr mit einem Treibkolben verbunden ist, der Treibkolben innerhalb eines hohlen Führungszylinders ein Arbeitsvolumen abschließt und die Druckluft in das Arbeitsvolumen einspeisbar ist. Die von der Pumpeinrichtung erzeugte und in der Druckkammer zwischengehaltene Druckluft beschleunigt den Treibkolben in dem Führungszylinder. Der Stößel wird von dem Treibkolben mitgenommen und treibt den Nagel oder ein anderes Befestigungsmittel ein.

Ein Steuerungsverfahren für das Setzgerät hat die Schritte: Erzeugen von Druckluft, indem ein Strompuls in eine Magnetspule eingespeist wird und das erzeugte Magnetfeld einen magnetisierbaren Pumpkolben innerhalb der Magnetspule in einem Pumpzylinder bewegt, und Beschleunigen eines Stößels mit der Druckluft auf ein in Setzrichtung angeordnetes Befestigungselement. Das Setzgerät konvertiert elektrische Energie, in ein Magnetfeld, in eine Kompression von Luft und anschließend in kinetische Energie des Stößels. Die Konversion der Energie aus dem Magnetfeld in die Kompression ist durch den innerhalb der Magnetspule geführten Pumpkolben besonders effizient.

Eine Ausgestaltung sieht vor, dass dass eine Druckkammer mit der Druckluft geladen wird und ansprechend auf ein Betätigen eines Bedienelements durch den Anwender der Stößel mit der Druckluft aus der Druckkammer beschleunigt wird. Das Laden der Druckkammer erfolgt, indem die Magnetspule mit einer Sequenz aus Strompulsen zum mehrfachen Hin-und Herbewegen des Pumpkolbens bestromt wird. Ein einziger Hub zum Bereitstellen der Luftmenge für den Setzvorgang hat den offensichtlichen Vorteil, dass die zusätzliche Druckkammer und ein Zwischenspeichern der Druckluft entfällt. Das Setzgerät wird leichter und hat weniger Verlustkanäle. Der mehrfache Hub erweist sich dennoch als effizienter, da die Pumpeinrichtung insbesondere bei einem kurzen Hub besonders effizient arbeitet und damit die Nachteile der zusätzlichen Druckkammer überkompensiert.

Eine Amplitude und/oder eine Dauer der Strompulse kann innerhalb einer Sequenz zunehmen. Die Pumpeinrichtung verrichtet mit zunehmender Luftmenge in der Druckkammer pro Hub mehr Volumenarbeit, insbesondere durch Erreichen eines höheren Drucks, um die Druckkammer weiter aufzuladen.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: ein Setzgerät
- Fig. 2: eine Pumpeinrichtung des Setzgeräts
- Fig. 3: eine Abfolge von Schaltsequenzen
- Fig. 4: einen Ausschnitt des Setzgeräts

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt ein beispielhaftes Setzgerät **1** für Nägel **2** oder ähnliche stiftförmige Befestigungselemente. Das Setzgerät **1** hat einen druckluft-getriebenen Stößel **3,** der den Nagel **2** in ein Werkstück treibt. Die Druckluft für einen Setzvorgang wird in einer Druckkammer **4** vorgehalten. Eine Pumpeinrichtung **5** in dem Setzgerät **1** lädt die Druckkammer **4** mit einer für den Setzvorgang ausreichenden Luftmenge und auf das notwendige Druckniveau.

Die für die Funktionalität wesentlichen Komponenten des Setzgeräts **1** sind innerhalb eines Gehäuses **6** angeordnet, insbesondere der Stößel **3,** die Druckkammer **4** und die Pumpeinrichtung **5.** Der Anwender kann das Setzgerät **1** mit einem Handgriff **7** führen und beim Setzen der Nägel **2** halten kann. Der Handgriff **7** ist unlösbar, starr oder mittels Dämpfungselementen, mit einem Gehäuse 6 des Setzgeräts **1** verbunden. Das Setzgerät **1** wird primär mit elektrischer Energie versorgt, beispielsweise durch ein Batteriepaket **8,** welches unlösbar vorzugsweise lösbar an dem Handgriff **7** oder dem Gehäuse **6** vom Anwender befestigbar ist. Am oder nahe des Handgriffs **7** ist ein Triggerschalter **9,** welcher bei Betätigung durch den Anwender einen Setzvorgang auslöst. Vorzugsweise ist neben dem Betätigen des Triggerschalters **9** noch ein Sicherheitsmechanismus, z.B. durch Anpressen des Setzgeräts an eine Wand, freizuschalten.

Der Stößel **3** hat einen Schlagkopf **10,** der in seiner Form den verwendeten Nägeln **2** angepasst ist. Der Schlagkopf **10** hat typischerweise etwa den gleichen Durchmesser wie ein Kopf der Nägel **2.** Der Schlagkopf **10** ist längs einer Arbeitsachse **11** innerhalb einer Nagelführung **12** geführt. Der Nagel **2** wird für den Setzvorgang in die im wesentlichen rohrförmige Nagelaufnahme **12** eingelegt. Das Einlegen kann manuell durch den Anwender, semiautomatisch oder automatisch durch eine Zuführung erfolgen. Der Schlagkopf **10** schlägt innerhalb der Nagelführung **12** auf den Nagel **2** und treibt den Nagel **2** in Setzrichtung **13,** längs der Arbeitsachse **11** aus der Nagelführung **12** heraus, ggf. in ein Werkstück.

Der Stößel **3** ist an seinem rückseitigen, dem Nagel-abgewandten Ende mit einem Treibkolben **14** versehen. Der Treibkolben **14** hat vorzugsweise einen wesentlich größeren Durchmesser als der Schlagkopf **10,** um den Stößel **3** effizient mit der Druckluft anzutreiben.

Der Treibkolben **14** ist in einen halbseitig geschlossenen Führungszylinder **15** eingesetzt. Der Treibkolben **14** liegt umfänglich an der inneren Mantelfläche **16** des Führungszylinders **15** druckdicht an und wird von der Mantelfläche längs der Arbeitsachse **11** geführt. Ein dem Nagel **2** abgewandtes Ende des Führungszylinders **15** ist durch einen Boden **17** geschlossen. Der Treibkolben **14** schließt somit in Setzrichtung **13** innerhalb des Führungszylinders **15** ein pneumatisches Arbeitsvolumen **18** ab.

Die Druckkammer **4** ist über eine steuerbare Zuleitung **19** mit dem Arbeitsvolumen **18** verbunden. Die Zuleitung **19** erfolgt vorzugsweise über eine Öffnung in dem Boden **17.** Die Zuleitung **19** beinhaltet ein schaltbares Ventil **20,** welches ansprechend auf ein Betätigen des Triggerschalters **9** geöffnet wird.

Die Druckkammer **4** hat ein ausreichendes Volumen um eine Luftmenge für vorzugsweise genau einen Setzvorgang zu speichern. Das Volumen liegt beispielsweise im Bereich von 100 cm³ bis 300 cm³. Bei einer vollbeladenen Druckkammer **4** für einen Setzvorgang liegt der Druck zwischen 7 bar und 10 bar. Die Druckkammer **4** ist mit einem thermisch isolierenden Mantel **21** umgeben, der beispielsweise eine Wandung der Druckkammer **4** innen auskleidet oder auf die Außenfläche aufgebracht ist. Der Mantel 21 ist beispielsweise aus einem Kunststoff vorzugsweise aus einem geschäumten Kunststoff.

Die Pumpeinrichtung **5** (Fig. 2) füllt die Druckkammer **4** mit Luft, bis die für den Setzvorgang notwendige Luftmenge und/oder der für den Setzvorgang notwendig Druck erreicht ist. Die Pumpeinrichtung **5** hat einen linear bewegten Pumpkolben **22.** In der dargestellten Ausführungsform ist der Pumpkolben **22** längs der Arbeitsachse **11** geführt, der Pumpkolben **22** kann jedoch auch längs einer anderen Achse **11** geführt sein. Der Pumpkolben **22** läuft innerhalb eines hohlen Pumpzylinders **23.** Der Querschnitt des Pumpkolbens **22** und der Innenquerschnitt des Pumpzylinders **23** sind passgenau, um einen druckdichten Verschluss zu gewährleisten. Dichtungsringe auf dem Pumpkolben **22** können Toleranzen in der Herstellung ausgleichen. Einer Stirnfläche **24** des Pumpkolbens **22** gegenüberliegend ist der Pumpzylinder **23** durch einen stationären Verschluss **25** verschlossen. Die Stirnfläche **24** des Pumpkolbens **22** und die ihr zugewandte Stirnfläche **26** des Verschlusses **25** schließen Luft in einem Pumpvolumen **27** ein.

Der Pumpkolben **22** wird durch eine Magnetspule **28** längs der Achse 11 bewegt. Die Magnetspule 28 ist um den Pumpzylinder **23** angeordnet, vorzugsweise ist die Magnetspule **28** koaxial zu der Achse **11** des Pumpzylinders **23.** Der Antrieb basiert auf Reluktanzkräften, welche auf den Pumpkolben **22** wirken. Der Pumpkolben **22** ist aus einem magnetischen, vorzugsweise ferromagnetischen Material. Das von der Magnetspule **28** in dem Pumpzylinder **23** erzeugte Magnetfeld zieht den Pumpkolben **22** in den Pumpzylinder **23** hinein.

Der Pumpkolben **22** ist aus einem weichmagnetischen Material, dessen Koerzitivfeldstärke geringer als 1000 A/m ist. Ein schwaches externes Magnetfeld kann eine bestehende Polarisation in dem Pumpkolben **22** bereits ändern oder auflösen. Die von der Magnetspule **28** eingeprägte magnetische Polarisation bleibt daher im wesentlichen in dem Pumpkolben **22** nur für die Dauer des von der Magnetspule **28** angelegten Feldes erhalten. Der Pumpkolben **22** ist beispielsweise aus ferromagnetischem Stahl, vorzugsweise aus einem weichgeglühten Stahl.

Der Verschluss **25** ist aus einem weichmagnetischen Material, beispielsweise dem gleichen Material wie der Pumpkolben **22.** Das von der Magnetspule **28** erzeugte Magnetfeld wird von dem Verschluss **25** in den Pumpzylinder **23** eingeleitet. Das Magnetfeld verläuft zwischen der Stirnfläche **24** des Pumpkolbens **22** und der Stirnfläche **26** des Verschlusses **25** parallel zu der Achse **11.** Der Verschluss **25** ragt längs der Achse **11** in die Magnetspule **28** hinein. Ein vorderer Endabschnitt **29** der Magnetspule **28** überlappt somit mit dem Verschluss **25.** Der vordere Endabschnitt **29** nimmt wenigstens 10 % der Magnetspule **28** ein. Eine Länge **30** des vorderen Endabschnitts **29** liegt vorzugsweise zwischen 10 % und 30 % der Länge **31** des Magnetspule **28.** Der Pumpkolben **22** tritt nie vollständig aus der Magnetspule **28** heraus. Bei der Grundstellung des Pumpkolbens **22,** d.h. in seiner aus dem Pumpzylinder **23** am weitesten ausgerückten Stellung, überlappt der Pumpkolben **22** mit einem hinteren Endabschnitt **32** der Magnetspule **28.** Der hintere Endabschnitt **32** hat eine Länge **33** von wenigstens 10 % der Länge **31** der Magnetspule **28,** vorzugsweise bis zu 20 % der Länge **31** der Magnetspule **28.** Das Pumpvolumen **27** liegt vollständig innerhalb der Magnetspule **28** mit einer Länge **34** von höchstens 80 % der Magnetspule **28.**

Das Pumpvolumen **27** ist deutlich geringer als das Volumen der Druckkammer **4.** Beispielsweise beinhaltet das Pumpvolumen **27** weniger als 20 %, vorzugsweise zwischen 5 % und 10 %. der notwendigen Luftmenge für einen Setzvorgang. Die Effizienz der Pumpeinrichtung **5** steigt stark nicht-linear mit zunehmender Annäherung des Pumpkolbens **22** an den Verschluss **25.** Die Effizienz des Gesamtsystems des Setzgeräts **1** wird durch das kleine Pumpvolumen **27** anstelle eines Pumpvolumens in der Größenordnung der Druckkammer **4** gesteigert, trotz des zusätzlichen Aufwands die Druckkammer **4** bereitzustellen und die durch die Druckkammer **4** einhergehenden Verluste.

Die Pumpeinrichtung **5** wird von einer Steuerungseinrichtung **35** angesteuert. Die Steuerungseinrichtung **35** lädt bei Betriebsstart oder nach einem Setzvorgang die Druckkammer **4.** Das Laden erfolgt durch eine Sequenz **36** von Strompulsen **37,** welche in die Magnetspule **28** eingespeist werden (Fig. 3). Mit jedem der Strompulse **37** wird der Pumpkolben **22** aus seiner Grundstellung in die Magnetspule **28** gezogen und komprimiert die Luft in dem Pumpvolumen **27.** Ein Großteil der komprimierten Luft fließt in die Druckkammer **4** ab. Eine Feder **39** und/oder eine zusätzliche Magnetspule **40** können den Pumpkolben **22** aus dem Pumpzylinder **23** bis in die Grundstellung herausziehen. Das Pumpvolumen **27** wird vor dem nächsten Strompuls **37** belüftet. Beispielsweise gibt der Pumpkolben **22** einen Belüftungskanal **41** frei, sobald der Pumpkolben **22** sich in die Grundstellung zurückbewegt. Vorzugsweise wird der Belüftungskanal **41** geöffnet, sobald der Pumpkolben **22** seine Rückwärtsbewegung beginnt. Ein Positionssensor kann ermitteln, ob der Pumpkolben **22** die Grundstellung erreicht hat.

Die Sequenz **36** beinhaltet vorzugsweise wenigstens 5 Strompulse **37,** vorzugsweise höchstens 30 Strompulse **37.** Die Druckkammer **4** wird von der Pumpeinrichtung **5** entsprechend mit 5 bis 30 Hüben vollgepumpt. Der Energieeintrag der Strompulse **37** nimmt während der Sequenz **36** zu; vorzugsweise wird die Dauer **42** der Strompulse **37** erhöht alternativ oder zusätzlich kann die Amplitude **43** der Strompulse **37** erhöht werden. Die Dauer **42** und die Stromstärke/Amplitude **43** können fest vorgegeben sein. Die Strompulse **37** sind derart abgestimmt, dass der Pumpkolben **22** aus seiner Grundstellung bis zu dem Verschluss **25** gezogen wird, vorzugsweise ohne den Verschluss **25** am Ende zu berühren. Die von der Magnetspule **40** auf den Pumpkolben **22** ausgeübte Kraft steigt bei dem gewählten Aufbau während seiner Bewegung zu dem Verschluss **25** permanent an. Die Charakteristik dieses Anstiegs ist ähnlich zu der Charakteristik des Anstiegs der sich durch die komprimierte Luft aufbauenden Gegenkraft. Die Stromstärke **43** kann während eines Strompulses **37** konstant gehalten sein.

Der Verschluss **25** ist mit einem Auslassventil **44,** z.B. einem Rückschlagventil, versehen. Das Auslassventil **44** öffnet vorzugsweise sobald der Druck in dem Pumpvolumen **27** den Druck in der Druckkammer **4** übersteigt. Die Pumpeinrichtung **5** erhöht den Druck innerhalb des Pumpvolumens nur geringfügig über den Druck in der Druckkammer **4,** um die Luftmenge aus des Pumpvolumen **27** in die Druckkammer **4** zu schieben. Die bei der Kompression auftretenden thermischen Verluste können hierdurch gering gehalten werden. Das Auslassventil **44** schließt sobald sich der Pumpkolben **22** in die Grundstellung zurückbewegt.

Der Anwender kann den Triggerschalter **9** betätigen, um einen Setzvorgang auszulösen. Die Steuerungseinrichtung **35** prüft vorzugsweise zuerst, ob die Druckkammer **4** geladen ist. Falls die Druckkammer **4** ungeladen ist, z.B. nach einer längeren Inaktivität des Setzgeräts **1,** lädt die Steuerungseinrichtung **35** die Druckkammer **4.** Die Druckkammer **4** wird mit der vollständigen Sequenz **36** der Strompulse **37** geladen. Die Steuerungseinrichtung **35** kürzt die Sequenz **36,** falls die Druckkammer **4** teilweise geladen ist. Beispielsweise bestimmt die Steuerungseinrichtung **35** mittels eines Drucksensors den Druck in der Druckkammer **4.** In einer Steuertabelle ist zu jedem Druck hinterlegt, wieviele der ersten Strompulse **37** der Sequenz **36** zu überspringen sind, d.h. mit welchem der Strompulse **37** der Sequenz **36** zu beginnen ist. Wenn die Druckkammer **4** geladen ist, öffnet die Steuerungseinrichtung **35** das steuerbare Ventil **20.** Die unter Druck in der Druckkammer **4** stehende Luftmenge beschleunigt mittels des Treibkolbens **14** den Stößel **3.** Nach dem Setzvorgang wird der Treibkolben **14** zurückgeholt, z.B. mittels einer Pumpe, einer Feder, einem Motor, dem Anwender, und das schaltbare Ventil **20** geschlossen. Das Arbeitsvolumen **18** wird für das Rückholen des Treibkolben **14** vorzugsweise belüftet. Die Steuerungseinrichtung **35** lädt die Druckkammer **4** mittels der Sequenz **36** von Strompulsen **37.**

Die Magnetspule **28** ist vorzugsweise von einem Magnetjoch **46** umgeben. Das Magnetjoch **46** deckt mit jeweils einem Ring **47** die beiden Stirnseiten **48** der Magnetspule **28** ab. Das Magnetjoch **46** reicht in radialer Richtung bis an den Pumpkolben **22** bzw. den Verschluss **25** heran. Parallel zu der Achse **11** verlaufende Rippen **49** des Magnetjochs **46** verbinden die beiden Ringe **47.** Das Magnetjoch **46** ist beispielsweise aus einzelnen Blechen eines ferromagnetischen Stahls gebildet.

Der Pumpkolben **22** hat einen schalenfömigen Aufbau aus einer äußeren Schale **50** und einem Kern **51.** Die radial äußerste Schale **50** ist aus einem ferromagnetischen Material. Das Magnetfeld wird innerhalb der äußeren Schale **50** geleitet. Eine Wandstärke der äußeren Schale **50** liegt im Bereich zwischen 5 % und 25 % des Durchmessers des Pumpkolbens **22.** Ein Kern **51** des Pumpkolben **22** kann hohl sein oder mit einem nicht-metallischen Material, z.B. Kunststoff gefüllt sein. Die Stirnfläche **26** ist vorzugsweise eine Platte aus Stahl, um sich während der Kompression nicht zu verformen. Alternativ kann der Pumpkolben **22** ein massiver Zylinder aus einem ferromagnetischen Material, z.B. Stahl sein.

Fig. 4 zeigt eine Ausgestaltung des Führungszylinders **15** für den Treibkolben **14** und der Druckkammer **4.** Die Druckkammer **4** ist permanent zu dem Arbeitsvolumen **18** in dem Führungszylinders **15** offen. Der Treibkolben **14** bildet das schaltbare Ventil **20** und hindert die Luft in der Druckkammer **4** am Ausströmen, bis ein Setzvorgang ausgelöst wird. Ein Sperrmechanismus **52,** z.B. eine Klinke, hält den Treibkolben **14** in seiner Grundstellung. Der Sperrmechanismus **52** kann durch die Steuerungseinrichtung **35** gelöst werden, worauf der Treibkolben 14 druckbeaufschlagt in Setzrichtung **13** beschleunigt wird.

## Patentansprüche

1. Setzgerät (1) zum Eintreiben von Befestigungselementen (2), welches einen Stößel (3), der angetrieben durch Druckluft das Befestigungselement (2) eintreibt, und eine Pumpeinrichtung (5) zum Erzeugen der Druckluft aufweist,
wobei die Pumpeinrichtung (5)
einen Pumpzylinder (23),
einen in dem Pumpzylinder (23) längs einer Achse (11) beweglichen Pumpkolben (22) und
einen axialen Verschluss (25), der mit dem Pumpkolben (22) ein Pumpvolumen (27)
innerhalb des Pumpzylinders (23) abschließt,
**dadurch gekennzeichnet daß** die Pumpeinrichtung (5) eine ringförmige Magnetanordnung (28, 46) mit einer Magnetspule (28), wobei die
Magnetanordnung (28, 46) den Pumpzylinder (23) umschließt und die Magnetanordnung (28, 46) längs der Achse (11) wenigstens teilweise mit dem magnetisierbaren Verschluss (25) und teilweise mit dem magnetisierbaren Pumpkolben (22) überlappt, aufweist.

2. Setzgerät (1) nach Anspruch 1, **dadurch gekennzeichnet, dass** der Verschluss (25) und der Pumpkolben (22) aus einem weich magnetischen Material gebildet sind.

3. Setzgerät (1) nach Anspruch 1 oder 2, **dadurch gekennzeichnet, dass** der Verschluss (25) mit wenigstens 10 % der Magnetanordnung (28, 46) längs der Achse (11) überlappt.

4. Setzgerät (1) nach einem der vorhergehenden Ansprüche, **dadurch gekennzeichnet, dass** der Pumpkolben (22) in jeder Stellung für wenigstens 10 % mit der Magnetanordnung (28, 46) längs der Achse (11) überlappt.

5. Setzgerät (1) nach einem der vorhergehenden Ansprüche, **gekennzeichnet durch** eine Druckkammer (4), die die von der Pumpeinrichtung (5) erzeugte Druckluft zwischenspeichert.

6. Setzgerät (1) nach Anspruch 5, **dadurch gekennzeichnet, dass** ein Volumen der Druckkammer (4) zur Aufnahme einer Luftmenge für einen Setzvorgang oder für weniger als fünf Setzvorgänge dimensioniert ist

7. Setzgerät (1) nach Anspruch 5 oder 6, **dadurch gekennzeichnet, dass** eine von dem Pumpvolumen (27) aufgenommene Luftmenge geringer als eine für den Setzvorgang vorgesehene Luftmenge ist.

8. Setzgerät (1) nach einem der vorhergehenden Ansprüche, **dadurch gekennzeichnet, dass** der Stößel (3) starr mit einem Treibkolben (14) verbunden ist, der Treibkolben (14) innerhalb eines hohlen Führungszylinders (15) ein Arbeitsvolumen (18) abschließt und die Druckluft in das Arbeitsvolumen (18) einspeisbar ist.

9. Steuerungsverfahren für ein Setzgerät (1) mit den Schritten:
Erzeugen von Druckluft,
und
Beschleunigen eines Stößels mit der Druckluft auf ein in Setzrichtung (13) angeordnetes Befestigungselement (2),
**dadurch gekennzeichnet dass** beim Erzeugen von Druckluft ein Strompuls (37) in eine Magnetspule (40) eingespeist wird und das erzeugte Magnetfeld einen magnetisierbaren Pumpkolben (22) innerhalb der Magnetspule (40) in einem Pumpzylinder (23) bewegt.

10. Steuerungsverfahren nach Anspruch 9, **dadurch gekennzeichnet, dass** eine Druckkammer (4) mit der Druckluft geladen wird und ansprechend auf ein Betätigen eines Bedienelements durch den Anwender der Stößel (3) mit der Druckluft aus der Druckkammer (4) beschleunigt wird.

11. Steuerungsverfahren nach Anspruch 10, **dadurch gekennzeichnet, dass** zum Laden der Druckkammer (4) die Magnetspule (40) mit einer Sequenz (36) aus Strompulsen (37) zum mehrfachen Hin-und Herbewegen des Pumpkolbens (22) bestromt wird.

12. Steuerungsverfahren nach Anspruch 11, **dadurch gekennzeichnet, dass** eine Amplitude (43) und/oder eine Dauer (42) der Strompulse (37) innerhalb einer Sequenz (36) zunimmt.

## Claims

1. Setting device (1) for driving in fastening elements (2), which has a ram (3) that drives in the fastening element (2) driven by compressed air and a pumping device (5) for producing compressed air,
in which the pumping device (5) has
a pump cylinder (23),
a pump piston (22) that may move in the pump cylinder (23) along an axis (11)
and
an axial seal (25) that closes off a pumping volume (27) inside the pump cylinder (23) with the pump piston (22), **characterised in that** the pumping device (5) has a ring shaped magnet arrangement (28, 46) with a magnetic coil (28), in which the magnet arrangement (28, 46) surrounds the pump cylinder (23) and the magnet arrangement (28, 46) overlaps at least partly with the magnetisable seal (25) and partly with the magnetisable pump piston (22) along the axis (11).

2. Setting device (1) according to claim 1, charaterised in that the seal (25) and the pump piston (22) are made of a soft, magnetisable material.

3. Setting device (1) according to claim 1 or 2, **characterised in that** the seal (25) overlaps with at least 10% of the magnet arrangement (28, 46) along the axis (11).

4. Setting device (1) according to one of the previous claims, **characterised in that** in any position the pump piston (22) overlaps for at least 10% with the magnet arrangement (28, 46) along the axis (11).

5. Setting device (1) according to one of the previous claims, **characterised by** a pressure chamber (4) that stores the compressed air produced by the pumping device (5).

6. Setting device (1) according to claim 5, **characterised in that** a volume of the pressure chamber (4) is dimensioned to receive an amount of air for a setting process or for less than five setting processes.

7. Setting device (1) according to claim 5 or 6, **characterised in that** an amount of air received by the pumping volume (27) is smaller than an amount of air provided for the setting process.

8. Setting device (1) according to one of the previous claims, **characterised in that** the ram (3) is connected rigidly to a driving piston (14), the driving piston (14) closes off a working volume (18) inside a hollow guide cylinder (15) and compressed air may be fed into the working volume (18).

9. Control procedure for a setting device (1) with the steps:
producing compressed air and
accelerating a ram with compressed air onto a fastening element (2) arranged in the setting direction (13),
**characterised in that**, when compressed air is produced, a current pulse (37) is fed into a magnetic coil (40) and the magnetic field produced moves a magnetisable pump piston (22) inside the magnetic coil (40) in a pump cylinder (23).

10. Control procedure according to claim 9, **characterised in that** a pressure chamber (4) is loaded with compressed air and, responding to an operating element being activated by the user, the ram (3) is accelerated with compressed air from the pressure chamber (4).

11. Control procedure according to claim 10, **characterised in that** to load the pressure chamber (4) power is applied to the magnetic coil (40) with a sequence (36) of current pulses (37) to move the pump piston (22) forwards and backwards several times.

12. Control procedure according to claim 11, **characterised in that** an amplitude (43) and/or a duration (42) of the current pulses (37) increases within a sequence (36).

## Revendications

1. Appareil de pose (1) destiné à enfoncer des éléments de fixation (2), lequel appareil de pose comporte un poussoir (3) entraîné par de l'air comprimé qui enfonce l'élément de fixation (2), et un dispositif de pompage (5) pour produire de l'air comprimé,
dans lequel le dispositif de pompage (5) comporte :
un cylindre de pompe (23),
un piston de pompe (22) mobile dans le cylindre de pompe (23) le long d'un axe (11) et
une fermeture axiale (25) qui, avec le piston de pompe (22), obture un volume de pompe (27) à l'intérieur du cylindre de pompe (23),
**caractérisé en ce que** le dispositif de pompage (5) comporte un agencement d'aimant annulaire (28, 46) avec une bobine magnétique (28), dans lequel l'agencement d'aimant (28, 46) entoure le cylindre de pompe (23) et l'agencement d' aimant (28, 46) chevauche, le long de l'axe (11), au moins partiellement la fermeture magnétisable (25) et partiellement le piston de pompe magnétisable (22).

2. Appareil de pose (1) selon la revendication 1, **caractérisé en ce que** la fermeture (25) et le piston de pompe (22) sont formés à partir d'un matériau magnétique doux.

3. Appareil de pose (1) selon la revendication 1 ou 2, **caractérisé en ce que** la fermeture (25) chevauche, le long de l'axe (11), au moins 10 % de l'agencement d'aimant (28, 46).

4. Appareil de pose (1) selon l'une des revendications précédentes , **caractérisé en ce que** dans chaque position, le piston de pompe (22) chevauche, le long de l'axe (11), au moins 10 % de l'agencement d'aimant (28, 46).

5. Appareil de pose (1) selon l'une des revendications précédentes, **caractérisé par** une chambre de pression (4) qui assure le stockage intermédiaire de l'air comprimé produit par le dispositif de pompage (5).

6. Appareil de pose (1) selon la revendication 5, **caractérisé en ce qu'**un volume de la chambre de pression (4) est dimensionné pour contenir une quantité d'air pour une opération de pose ou pour moins de cinq opérations de pose.

7. Appareil de pose (1) selon la revendication 5 ou 6, **caractérisé en ce qu'**une quantité d'air contenue par le volume de pompe (27) est plus petite qu'une quantité d'air prévue pour l'opération de pose.

8. Appareil de pose (1) selon l'une des revendications précédentes, **caractérisé en ce que** le poussoir (3) est fermement relié à un piston d'entraînement (14), le piston d'entraînement (14) obture un volume de travail (18) à l'intérieur d'un cylindre de guidage creux (15) et peut emmagasiner l'air comprimé dans le volume de travail (18).

9. Procédé de commande pour un appareil de pose (1), comportant les étapes consistant à :
produire de l'air comprimé, et
accélérer un poussoir avec l'air comprimé sur un élément de fixation (2) agencé dans une direction de pose (13),
**caractérisé en ce que** lors de la production d'air comprimé, une impulsion de courant (37) est délivrée dans une bobine magnétique (40) et le champ magnétique généré déplace un piston de pompe magnétisable (22) à l'intérieur de la bobine magnétique (40) dans un cylindre de pompe (23).

10. Procédé de commande selon la revendication 9, **caractérisé en ce qu'**une chambre de pression (4) est chargée avec de l'air comprimé et le poussoir (3) est accéléré avec l'air comprimé provenant de la chambre de pression (4) en réponse à l'actionnement d'un élément de commande par l'utilisateur.

11. Procédé de commande selon la revendication 10, **caractérisé en ce que** pour le chargement de la chambre de pression (4), la bobine magnétique (40) est alimentée avec une séquence (36) d'impulsions de courant (37) afin de déplacer le piston de pompe (22) plusieurs fois en va-et-vient.

12. Procédé de commande selon la revendication 11, **caractérisé en ce qu'**une amplitude (43) et/ou une durée (42) des impulsions de courant (37) augmente sur une séquence (36).
